# EUROPÄISCHE PATENTSCHRIFT

(11) **EP 0 113 814 B1**
(45) Veröffentlichungstag und Bekanntmachung des Hinweises auf die Patenterteilung: **23.07.1986**
(21) Anmeldenummer: 83110165.4
(22) Anmeldetag: 12.10.1983
(51) Int. Cl.: E01B 7/20

(54) **Rippenplatte**
Rib plate
Selle à nervures

(30) Priorität: 10.12.1982 DE 3245701
(43) Veröffentlichungstag der Anmeldung: 25.07.1984
(73) Patentinhaber: Hoesch Aktiengesellschaft, 44145 Dortmund (DE)
(72) Erfinder: Quack, Ulrich, Dipl.-Ing., D-5860 Iserlohn 9 (DE); Werner, Manfred, Dipl.-Ing., D-4780 Bad Liesborn (DE)

## Beschreibung

Die Erfindung betrifft eine Rippenplatte nach dem Obergriff des Patentanspruches 1.

Derartige Rippenplatten werden im Bereich von Weichen eingesetzt und mit Radlenkern ausgerüstet, so daß die Räder von Schienenfahrzeugen auch geführt werden, wenn eine exakte Führung durch die Schiene zeitweilig nicht gegeben ist.

Aus der DE-B- 20 08 110 ist eine Spurführungsvorrichtung für Schienenfahrzeuge bekannt, wobei die Fahrschiene und ein Stützbock zur Aufnahme eines Führungselementes auf einer gemeinsamen Unterlagsplatte angeordnet sind. Dabei ist der Stütztbock auf der als Rippenplatte ausgebildeten Unterlagsplatte mit seinen beidseitigen Versteifungsrippen aufgeschweißt. Nachteilig bei dieser Konstruktionen sind die Schweißverbindungen im hochbelasteten Bereich angeordnet. Weiterhin entstehen relativ hohe Fertigungskosten.

Diese Nachteile werden bei einer Weiterentwicklung der Rippenplatte entsprechend dem DE-U-81 10 904 dargelegt. Dieser bekannte Stand der Technik beschreitet zur Lösung der Problematik de Weg, die Rippenplatte als einteiliges Schmiedestück auszubilden, wobei die Platte im Bereich des Sockels gewölbt ausgebildet ist, wodurch erreicht werden soll, daß die eingeleiteten Zugkräfte durch den Radlenker möglichst in Richtung der derart hochgewölbten Bodenplatte auf die Rippenplatte übertragen werden. Dabei ist es dedoch nachteilig, daß die Seitenkräfte, die durch den Schienenfuß in die Schienenbefestigung eingeleitet werden, nicht mehr in einer Verbindungsebene zwischen den Schwellenschraubenlöchern auf die Schwellenschrauben übertragen werden können. Somit ergeben sich in dieser Konstruktion wiederum Spannungsspitzen in den Bereichen, an denen die Bodenplatte aus der Ebene hochgekröpft ist.

Von daher liegt der Erfindung die Aufgabe zugrunde, diese bekannte Rippenplatte so auszugestalten, daß einerseits die Seitenkräfte, die aus dem Radlenker und andererseits die Seitenkräfte, die von der Schiene übertragen werden bei optimaler Ausnutzung des eingesetzten Materials in die Schwellenschrauben eingeleitet werden. Dabei ist zu berücksichtigen, daß eine einteilige Ausbildung als Schmiede- oder Gußteil herstellbar sein soll.

Zur Lösung dieser Aufgabe wird das im Kennzeichen des patentanspruches 1 Erfaßte vorgeschlagen.

Um eine eindeutige Fixierung von Spannelementen erzielen zu können, ohne eine Schwächung der Rippenplattenkonstruktion vorzunehmen, sind örtliche Ausnehmungen in der Rippenplattenoberfläche angeordnet. Zur weiteren erhöhten Kraftaufnahme in besonders engen Kurven oder besonders stark befahrenen Weichen können nach einer weiteren Ausbildung zusätzlich mittige Versteifungsrippen vorgesehen sein.

Die mit der Erfindung erzielten Vorteile sind insbesondere darin zu sehen, daß die Seitenkräfte von Radlenker und Schiene in optimaler Art und weise in die Schwellenschrauben eingeleitet werden.

Ein Ausführungsbeispiel der Erfindung ist in der Zeichnung dargestellt und wird im folgenden näher beschrieben.

Es zeigen:
Fig. 1 eine Rippenplatte im Längsschnitt,
Fig. 2 eine Draufsicht auf die Rippenplatte nach Fig. 1.

Wie aus den Fig. 1 und 2 hervorgeht, ist die Rippenplatte auf einer Bodenplatte 1 aufgebaut. Die Bodenplatte 1 wird mittels nicht dargestellter Schwellenschrauben durch die Schwellenschraubenbohrungen 8 mit der nicht dargestellten Schwelle verbunden. Eine nicht dargestellte Schiene liegt mit ihrem Schienenfuß zwischen den Anschlagrippen 2. Zur Befestigung eines nicht dargestellten Radlenkers befindet sich seitlich neben der Schienenposition ein Sockel 3, der mit einer Radlenkerbohrung 4 versehen ist, durch die der Radlenker befestigt wird. Zur Übertragung der seitlich auf den Radlenker auftreffenden Kräfte geht der Sockel 3 seitlich in Versteifungsrippen 5, 6 über, wobei die schienenabgewandten Versteifungsrippen 5 V-förmig zum Rippenplattenrand auseinander laufend, nach unten in die Bodenplatte 1 auslaufen. Die schienenzugewandten Versteifungsrippen 6 laufen bogenförmig in der äußeren Begrenzung der nächsten Anschlagrippe 2 aus.

Die Lagerfixierung von nicht dargestellten Spannelementen zum Spannen der Schiene kann durch Ausnehmungen 7 in der Rippenplattenoberfläche erzielt werden. Diese Ausnehmungen 7 sind so klein wie möglich gehalten, um eine Schwächung der Bodenplatte 1 im Bereich der höchsten Spannungen, hervorgerufen durch den Sockel 3, zu vermeiden.

Es ist möglich, zur Erhöhung des Widerstandes bei überhöhten Seitenkräften, die durch den Radlenker eingeleitet werden, zusätzlich mittige Rippen, die nicht dargestellt sind, jeweils zwischen den Versteifungsrippen 5, 6 anzuordnen.

## Patentansprüche

1. Rippenplatte (1) für die Befestigung von Radienkern im Bereich von Eisenbahnweichen mit einem von der Bodenplatte hochstehenden, zur Befestigung des Radlenkers mit einer Radlenkerbohrung versehenen Sockel (3), der mit Versteifungsrippen (5, 5) ausgebildet ist, wobei die Versteifungsrippen der schienenabgewandten Seite V-förmig zum Rippenplattenrand auseinander laufend, nach unten in die Bodenplatte (1) auslaufen, dadurch gekennzeichnet, daß der Sockel (3) beidseitig seitlich in Versteifungsrippen (5, 6) übergeht,

wobei die Versteifungsrippen (6) der schienenzugewandten Seite im Grundriß bogenförmig in der äußeren Begrenzung der nächsten Anschlagrippe (2) auslaufen.

2. Rippenplatte nach Anspruch 1, dadurch gekennzeichnet, daß zur Lagefixierung von Spannelementen örtliche Ausnehmungen (7) in der Rippenplattenoberfläche angeordnet sind.

3. Rippenplatte nach den Ansprüchen 1 oder 2, dadurch gekennzeichnet, daß zusätzlich mittige Versteifungsrippen vorgesehen sind.

## Claims

1. Ribbed plate (1) for the securement of guide- rails adjacent railway points with a support plate (3), upstanding from the baseplate and provided with a guide-rail aperture for securing the guide-rail, which is made with reinforcing ribs (5, 6), the reinforcing ribs on the side away from the track diverging in V-formation to the edge of the ribbed plate and running downwardly into the baseplate (1), characterised in that the support plate (3) extends laterally on both sides into the reinforcing ribs (5, 6), whereby the reinforcing ribs (6) on the side facing the track run in plan view arcuately into the outer limits of the next abutment rib (2).

2. Ribbed plate according to claim 1, characterised in that recesses (7) are arranged in the surface of the ribbed plate, for the location of tensioning members.

3. Ribbed plate according to claims 1 or 2, characterised in that additional central reinforcing ribs are provided.

## Revendications

1. Plaque à nervures (1) pour la fixation de contre-rails dans la zone d'aiguilles de chemins de fer, cette plaque comportant un socle (3) ressortant de la plaque de base et dans lequel est pratiqué un trou pour la fixation du contre-rail, ce socle étant réalisé avec des nervures de renforcement (5, 5), les dites nervures de renforcement, du côté éloigné du rail, s'écartant l'une de l'autre en V en direction du bord de la plaque à nervures, se raccordent vers le bas dans la plaque de base (1), caractérisée en ce que le socle (3) se transforme latéralement de part et d'autre en nervures de renforcement (5, 6), et les nervures de renforcement (6) du côté tourné vers le rail se raccordent en substance par un arc dans la limite extérieure de la nervure de butée voisine (2).

2. Plaque à nervures suivant la revendication 1, caractérisée en ce que, pour fixer en place des éléments de serrage, on pratique des évidements localisés (7) dans la face supérieure de la plaque à nervures.

3. Plaque à nervures suivant les revendications 1 ou 2, caractérisée en ce qu'on prévoit, en outre, des nervures de renforcement centrales.
